# FASCICULE DE BREVET EUROPEEN

(11) **EP 0 959 182 B1**
(45) Date de publication et mention de la délivrance du brevet: **02.04.2003**
(21) Numéro de dépôt: 99401196.3
(22) Date de dépôt: 18.05.1999
(51) Int. Cl.: E02B 17/02

(54) **Plate-forme marine auto-élévatrice et son procédé d'installation**
Selbsthebende Plattform und Verfahren zur Installation derselben
Self-rising offshore platform and installation process of same

(30) Priorité: 20.05.1998 FR 9806402
(43) Date de publication de la demande: 24.11.1999
(73) Titulaire: DORIS ENGINEERING, F-75013 Paris (FR)
(72) Inventeur: Michel, Dominique, 75008 Paris (FR); Dumas, Philippe André, 93330 Neuilly-sur-Marne (FR); Foglia, Vincent Frédéric Paul, 93600 Aulnay-sous-Bois (FR); Cyran, Stanislas Jean, 78140 Velizy-Villacoublay (FR)
(74) Mandataire: Colas, Jean-Pierre

(56) Documents cités:
- GB-A- 2 314 576
- US-A- 2 960 833
- US-A- 3 001 370

## Description

La présente invention est relative à une plate-forme marine auto-élévatrice telle que definie dans le préambule de la revendication 1.

On connaît de telles plates-formes, construites à sec puis mises en place sur leur site final d'installation par un procédé suivant lequel a) on remorque la plate-forme en flottaison sur ce site final, colonnes relevées, b) on fait descendre l'extrémité basse de chacune desdites colonnes jusqu'au fond marin, c) on remonte le pont au-dessus de la surface de l'eau jusqu'à une hauteur prédéterminée garantissant un tirant d'air convenable et d) on bloque le pont sur les colonnes à ladite hauteur.

Pour remonter le pont sur les colonnes de support de ce pont, à partir d'une position dans laquelle le pont est en flottaison à la surface de l'eau, et alors que les colonnes sont en appui sur le fond marin, on dispose entre le pont et les colonnes des moyens mécaniques, du type pignon/crémaillère par exemple, actionnés par des moteurs. On comprend que, compte-tenu du poids très élevé du pont et des équipements qu'il porte, ces moyens mécaniques doivent être très puissants et grèvent donc lourdement le coût de construction d'une telle plate-forme.

On connaît du document US-A-3.001.370 une plate-forme dont le pont, flottable, est relevé jusqu'à sa position finale par des moyens de flottaison.

La présente invention a précisément pour but de réaliser une plate-forme marine auto-élévatrice du type décrit en préambule de la présente description, dont le coût de construction n'est pas lourdement grevé par la présence de moyens mécaniques élévateurs coûteux.

La présente invention a aussi pour but de réaliser une telle plate-forme qui puisse être déployée complètement sur son site final d'installation, donc sans étape intermédiaire en un autre lieu, et qui puisse être transportée et réinstallée sur un autre site, dont le fond marin est éventuellement situé à une profondeur différente.

La présente invention a aussi pour but de fournir un procédé d'installation de cette plate-forme.

On atteint ces buts de l'invention, ainsi que d'autres qui apparaîtront à la lecture de la présente description, avec une plate-forme marine auto-élévatrice, du type qui comprend a) un pont supportant des équipements, b) au moins trois colonnes mobiles verticalement à travers le pont et s'appuyant sur le fond marin pour supporter le pont au-dessus de la surface de l'eau, c) des moyens pour déplacer verticalement le pont au-dessus de la surface de l'eau et d) des moyens pour bloquer la position verticale du pont quand celui-ci est placé à une hauteur prédéterminée par lesdits moyens de déplacement, cette plate-forme étant remarquable en ce que ledit pont est un pont-coque flottable et en ce que lesdits moyens de déplacement sont des moyens de flottaison disposés pour transmettre audit pont-coque la poussée d'Archimède qui leur est appliquée, de manière à relever ledit pont-coque depuis une position de flottaison jusqu'à ladite hauteur prédéterminée.

Comme on le verra plus loin, l'installation d'une telle plate-forme fait appel au ballastage et au déballastage de ces moyens de flottaison, les coûts de mise en place et de mise en oeuvre de ces moyens de flottaison et des moyens de ballastage/déballastage de ces moyens de flottaison pouvant être sensiblement réduits par rapport à ceux des moyens mécaniques élévateurs classiquement utilisés.

Suivant un mode de réalisation de la présente invention, les colonnes sont constituées chacune de premier et deuxième éléments coulissant télescopiquement l'un dans l'autre et solidaires du pont et du fond marin respectivement. Les moyens de flottaison sont constitués par une pluralité de flotteurs mobiles coulissant chacun dans le deuxième élément d'une colonne télescopique.

Suivant un autre mode de réalisation de la présente invention, les moyens de flottaison sont constitués par une pluralité de flotteurs montés chacun à coulissement vertical sur une des colonnes du support du pont, lesdits flotteurs pouvant être désolidarisés dudit pont après installation.

Suivant encore un autre mode de réalisation de la présente invention, les flotteurs sont de forme torique et traversés chacun par une desdites colonnes.

Pour l'installation de la plate-forme suivant l'invention, on fournit un procédé suivant lequel a) on remorque la plate-forme en flottaison jusqu'à son site final d'installation, colonnes relevées, b) on fait descendre l'extrémité basse de chacune desdites colonnes à travers le pont jusqu'au fond marin, ce procédé étant remarquable en ce que c) on déballaste les moyens de flottaison de manière que ceux-ci transmettent au pont la poussée d'Archimède qu'ils subissent jusqu'à ce que cette poussée amène le pont à ladite hauteur prédéterminée au-dessus de la surface de l'eau et d) on bloque le pont sur ses colonnes de support à ladite hauteur prédéterminée.

D'autres caractéristiques et avantages de la présente invention apparaîtront à la lecture de la description qui va suivre et à l'examen du dessin annexé dans lequel :
- les figures 1 et 2 sont des vues schématiques, en élévation et en plan respectivement, d'un premier mode de réalisation de la plate-forme suivant l'invention,
- les figures 3A à 3F illustrent les différentes phases successives d'un procédé d'installation suivant l'invention de la plate-forme des figures 1 et 2, et
- les figures 4 à 11 représentent diverses variantes de la plate-forme suivant l'invention.

On se réfère aux figures 1 et 2 du dessin annexé où il apparaît que le mode de réalisation représenté de la plate-forme suivant l'invention comprend un pont 1 et au moins trois, et de préférence quatre, colonnes de support 2ᵢ (i de 1 à 4). Le pont 1 est du type "pont-coque" présentant une flottabilité positive, colonnes relevées, comme on le verra plus loin.

La plate-forme est représentée déployée sur son site final d'installation, les colonnes 2ᵢ étant en appui par leurs extrémités basses sur un fond marin 3, alors que le pont 1 est fixé sur les extrémités hautes de ces colonnes, à une hauteur prédéterminée H au-dessus de la surface 4 de l'eau, garantissant un franc bord convenable pour des équipement situés sur le pont, tels qu'un derrick 5, une grue 6 et une structure 7 comportant les équipements usuels d'une plate-forme d'exploration ou d'exploitation d'un champ pétrolier situé sur le fond marin 3, unité de traitement des produits extraits du champ, quartiers d'habitation, plate-forme d'atterrissage d'hélicoptères, etc...

L'ancrage des pieds, ou bases, des colonnes 2ᵢ dans le fond marin 3 peut être renforcé par tout moyen connu à cet effet, tel que des planchers de stabilité 8₁, 8₂, des bêches, etc...

Les colonnes 2ᵢ de la plate-forme peuvent coulisser dans des ouvertures complémentaires respectives 9ᵢ cylindriques et d'axe vertical, prévues aux quatre coins du pont 1 (voir figure 2). Cette capacité de coulissement vertical des colonnes est utilisée dans le procédé suivant l'invention d'installation de la plate-forme, comme on le verra plus loin.

Dans la plate-forme représentée à la figure 1 le pont est fixé aux extrémités supérieures des colonnes 2ᵢ par tous moyens connus à cet effet dans la technique, tels que soudure, boulonnage, cimentation de l'annulaire, etc.

Les colonnes 2ᵢ sont télescopiques, comportant chacune des premier (10ᵢ) et deuxième (11ᵢ) éléments cylindriques et coaxiaux coulissant l'un dans l'autre. A la figure 1 les éléments 10ᵢ et 11ᵢ sont respectivement solidaires du pont 1 et du fond 3, les éléments 10ᵢ coulissant dans les éléments 11ᵢ.

Suivant la présente invention l'élément supérieur 10ᵢ de chaque colonne prend la forme d'un flotteur, c'est-à-dire d'un compartiment étanche, cylindrique en l'occurrence, susceptible d'être ballasté ou déballasté à l'eau de mer par des moyens de ballastage/déballastage classiques (non représentés) constitués par des pompes et des conduits d'admission/refoulement d'eau convenablement disposés.

L'élément inférieur 11ᵢ de chaque colonne, est, au contraire, en communication avec l'eau de mer par des ouvertures (non représentées). Il s'ensuit qu'une poussée d'Archimède s'exerce sur les flotteurs 10ᵢ, égale au poids du volume d'eau déplacée par les flotteurs, ces flotteurs constituant ainsi des moyens de déplacement du pont vers le haut, sous l'effet de la poussée d'Archimède qu'ils transmettent au pont.

On comprend qu'en ajustant cette poussée d'Archimède, on peut régler la hauteur H du pont 1 au-dessus de la surface de l'eau, à une valeur prédéterminée garantissant un tirant d'air convenable pour le pont. Cet ajustement s'obtient par le réglage du ballastage des flotteurs 10ᵢ, comme on le décrit dans la suite en liaison avec les figures 3A à 3F auxquelles on se réfère maintenant pour décrire le procédé d'installation de la plate-forme suivant l'invention.

La plate-forme étant construite en cale sèche 12 ou à quai, colonnes relevées (figure 3A), la cale est mise en eau (figure 3B) pour mettre le pont 1 en flottaison, et permettre le remorquage de la plate-forme ainsi configurée jusqu'à son site d'installation finale (figure 3C). Sur ce site les colonnes sont descendues vers le fond sous l'effet de leurs poids, en ce qui concerne les éléments de colonnes inférieurs 11ᵢ, et d'un ballastage approprié à l'eau de mer en ce qui concerne les flotteurs 10ᵢ (figure 3D). Le pont 1 est ensuite bloqué sur les têtes des colonnes. Les bases des colonnes 2ᵢ étant solidement ancrées sur le fond marin, on déballaste les flotteurs 10ᵢ, le niveau initial 13 de l'eau dans ces flotteurs (figure 3E) s'abaissant alors au niveau 14 (voir figure 3F) qui est ajusté pour que la poussée d'Archimède transmise au pont 1 par les flotteurs 10ᵢ stabilisent la hauteur du pont 1 à la hauteur H recherchée. On bloque alors le déploiement des colonnes 2ᵢ en solidarisant les élément 10ᵢ et 11ᵢ de chaque colonne de préférence à un niveau 15 situé au-dessus de la surface de l'eau pour faciliter les opérations d'assemblage (par soudure, par exemple).

Il apparaît maintenant que l'invention permet bien d'atteindre les objectifs annoncés, à savoir assurer un déploiement économique d'une plate-forme auto-élévatrice, l'économie étant obtenue grâce à la mise en oeuvre de la poussée d'Archimède appliquée à des flotteurs 10ᵢ disposés pour lever ledit pont, lesdits flotteurs 10ᵢ formant eux-mêmes partie des colonnes de support 2ᵢ de la plate-forme et remplissant ainsi une double fonction de relevage et de support définitif du pont. On évite ainsi d'avoir à disposer entre le pont et chacune des colonnes de coûteux dispositifs à moteurs et transmission, à pignon/crémaillère par exemple, pour relever le pont jusqu'à sa position finale de travail.

On remarquera en outre que le déploiement de la plate-forme suivant l'invention s'opère entièrement sur le site final d'installation. En outre la plate-forme peut être facilement transportée d'un site à un autre et réinstallée sur ce dernier, quand bien même la profondeur du fond de ce site serait différente, la hauteur des colonnes pouvant être facilement modifiée par le changement de niveau de connexion entre les éléments 10ᵢ et 11ᵢ, par l'ajout d'un élément complémentaire de l'élément 11ᵢ, ou par d'autres moyens connus.

Bien entendu la présente invention n'est pas limitée au mode de réalisation de la plate-forme représenté aux figures 1 et 2 et au procédé d'installation illustré aux figures 3A à 3F. D'autres modes de réalisation ou variantes de cette plate-forme sont représentés aux figures 4 à 11, à titre d'exemples illustratifs et non limitatifs seulement. Sur ces figures des éléments ou organes référencés par des repères identiques à des repères utilisés sur les figures 1 et 2 désignent des éléments ou organes identiques ou analogues. On ne décrit dans la suite que les particularités des plate-formes représentées, qui sont pour le reste semblables à celle des figures 1 et 2.

C'est ainsi qu'on a représenté à la figure 4 une variante de la plate-forme des figures 1 et 2, dans laquelle l'élément inférieur 11ᵢ n'est plus de forme cylindrique pleine, mais présente une structure en treillis métallique, structure possible puisque cet élément inférieur n'a pas à être étanche et joue seulement un rôle de guide pour l'élément supérieur 10ᵢ.

La variante de la figure 5 se distingue de la plate-forme de la figure 1 en ce que la partie 10'ᵢ d'un élément supérieur de colonne 10ᵢ qui déborde de la surface 4 de l'eau dans la position finale de la plate-forme, présente une section droite plus petite que celle de la partie de l'élément 10ᵢ qui se trouve en-dessous de la surface de l'eau et qui joue le rôle de flotteur. On réduit ainsi l'effet de la houle sur ces colonnes. Bien entendu la partie de l'élément supérieur de colonne 10ᵢ qui déborde de la surface de l'eau peut être réalisée en treillis métallique, tout comme pourrait l'être aussi l'élément inférieur 11ᵢ.

C'est le cas sur la variante de plate-forme suivant l'invention représentée à la figure 6. Seuls les flotteurs 10ᵢ proprement dits sont étanches. Ceux-ci sont d'ailleurs mobiles aussi bien par rapport aux éléments inférieurs 11ᵢ des colonnes, qu'aux parties 10'ᵢ des éléments supérieurs qui, en position finale, émergent au-dessus de la surface de l'eau. Ainsi, après avoir été déballastés, comme représenté pour le flotteur 10₁, pour remonter le pont 1 à la hauteur H au-dessus de la surface de l'eau, on peut ballaster à nouveau les flotteurs pour les désolidariser du pont et les descendre ou couler sur le fond marin 3, comme représenté pour le flotteur 10₂ et réduire par conséquent l'effet de la houle sur les colonnes. Cette opération peut être assistée avec des treuils et des cables 16 par exemple.

La variante de la figure 7 est voisine de celle de la figure 5, dont elle se distingue en ce que des moyens 17ᵢ sont formés en haut des éléments inférieurs 11ᵢ des colonnes pour arrêter les flotteurs 10ᵢ lors de leur remontée, ce blocage déterminant la hauteur H du pont 1 au-dessus de l'eau. Ces moyens d'arrêt 17ᵢ sont constitués par des jupes coniques conformes formées respectivement sur chaque flotteur 10ᵢ et en haut de l'élément supérieur de colonne 11ᵢ dans lequel coulisse le flotteur. Le débouché des jupes peut être situé sous la surface 4 de l'eau, comme représenté pour la colonne 2₁ ou, de préférence, au-dessus de cette surface, comme représenté pour la colonne 2₂.

Sur les variantes des figures 8 et 9, les colonnes 2ᵢ ne sont pas télescopiques. A la figure 8 les flotteurs 10ᵢ de remontée du pont 1 sont de forme torique, allongée verticalement, et traversés chacun par une des colonnes. Ils sont mobiles entre une position haute, atteinte par déballastage et propre à amener le pont 1 à la hauteur H au-dessus de l'eau, comme représenté pour le flotteur 10₁, et une position basse en appui sur le pied de la colonne, comme représenté pour le flotteur 10₂. Dans cette dernière position le flotteur dégage la partie haute de la colonne et diminue ainsi son encombrement, et donc sa prise à la houle.

A la figure 9, des flotteurs 18₁, 18₂,.. sont montés à coulissement vertical sur une barge 19 installée entre les colonnes 2ᵢ. Cette barge peut alors servir à assurer la flottabilité du pont 1 pendant le remorquage de la plate-forme jusqu'à son site d'installation. Il n'est pas nécessaire, alors, que le pont 1 soit du type "pont-coque" flottable. Le déballastage des flotteurs 18ᵢ permet de remonter le pont à la hauteur H. La barge 19 et les flotteurs 18ᵢ peuvent ensuite être évacués du site d'installation.

Sur les variantes des figures 10 et 11, une embase solidarise les pieds de colonnes, qui sont par ailleurs du type de celles représentées aux figures 1 à 7. Cette embase améliore la stabilité de la plate-forme quand cela est rendu nécessaire du fait de moins bonnes caractéristiques du fond marin.

A la figure 10, l'embase 20 est constituée par un treillis de poutrelles.

A la figure 11, l'embase 21 prend la forme d'un compartiment pouvant accueillir un matériau de ballastage. Ce compartiment peut aussi servir au stockage de produits extraits par la plate-forme.

## Revendications

1. Plate-forme marine auto-élévatrice, du type qui comprend a) un pont-coque flottable (1) supportant des équipements (5, 6, 7), b) au moins trois colonnes (2ᵢ) mobiles verticalement à travers le pont (1) et s'appuyant sur le fond marin (3) pour supporter le pont (1) au-dessus de la surface (4) de l'eau, c) des moyens de flottaison (10ᵢ;18ᵢ) disposés pour transmettre audit pont-coque (1) la poussée d'Archimède qui leur est appliquée, de manière à relever ledit pont-coque (1) par déplacement vertical depuis une position de flottaison jusqu'à une hauteur prédéterminée au-dessus de la surface de l'eau (4) et d) des moyens pour bloquer la position verticale du pont (1) quand celui-ci est placé à ladite hauteur prédéterminée par lesdits moyens de flottaison, **caractérisée en ce que** la flottabilité dudit pont-coque (1) est telle qu'elle permet la mise en flottaison de ladite plate-forme, colonnes (2ᵢ) relevées.

2. Plate-forme conforme à la revendication 1, **caractérisée en ce que** lesdites colonnes (2ᵢ) sont constituées chacune de premier (10ᵢ) et deuxième (11ᵢ) éléments coulissant télescopiquement l'un dans l'autre et solidaires du pont (1) et du fond marin (3), respectivement.

3. Plate-forme conforme à la revendication 2, **caractérisée en ce que** les moyens de flottaison sont constitués par une pluralité de flotteurs (10ᵢ) mobiles chacun dans le deuxième élément (11ᵢ) d'une colonne télescopique.

4. Plate-forme conforme à la revendication 3, **caractérisée en ce que** lesdits flotteurs (10ᵢ) sont solidaires chacun du premier élément de ladite colonne.

5. Plate-forme conforme à la revendication 1, **caractérisée en ce que** lesdits moyens de flottaison sont constitués par une pluralité de flotteurs (10ᵢ) montés chacun à coulissement vertical sur une des colonnes (2ᵢ) de support du pont, lesdits flotteurs (10ᵢ) pouvant être désolidarisés dudit pont (1) après l'installation de celui-ci (figures 6, 8).

6. Plate-forme conforme à la revendication 5, **caractérisée en ce que** lesdits flotteurs (10ᵢ) sont de forme torique et traversés chacun par une desdites colonnes (2ᵢ) (figure 8).

7. Plate-forme conforme à la revendication 1, **caractérisée en ce que** lesdits moyens de flottaison sont constitués par au moins un flotteur (18ᵢ) monté à coulissement vertical sur une barge (19) de support temporaire du pont (figure 9).

8. Plate-forme conforme à l'une quelconque des revendications 1 à 7, **caractérisée en ce que** lesdits moyens de flottaison (10ᵢ; 18ᵢ) sont équipés de moyens de ballastage/déballastage.

9. Plate-forme conforme à la revendication 2, **caractérisée en ce que** lesdites colonnes télescopiques (2ᵢ) intègrent des moyens d'arrêt (17ᵢ) de leur déploiement.

10. Plate-forme conforme à la revendication 2, **caractérisée en ce que** le premier élément (10ᵢ) d'une colonne télescopique (2ᵢ) présente une section droite inférieure à celle du deuxième élément (11ᵢ), dans la partie (10'ᵢ) qui émerge au-dessus de la surface de l'eau (figures 5, 6).

11. Plate-forme conforme à l'une quelconque des revendications 1 à 10, **caractérisée en ce qu'**au moins une partie desdites colonnes (2ᵢ) prend la forme d'une structure en treillis métallique.

12. Plate-forme conforme à l'une quelconque des revendications 1 à 11, **caractérisée en ce qu'**elle comprend une embase (20; 21) solidarisant les colonnes au niveau du fond marin (3).

13. Plate-forme conforme à la revendication 12, **caractérisée en ce qu'**elle comprend un compartiment de ballastage et/ou de stockage de produits, ménagé dans ladite embase (21).

14. Application de la plate-forme conforme à l'une quelconque des revendications 1 à 13, à l'exploration ou l'exploitation d'un champ pétrolier sous-marin.

15. Procédé d'installation d'une plate-forme conforme à l'une quelconque des revendications 1 à 13, suivant lequel a) grâce à la flottabilité du pont, on remorque la plate-forme en flottaison jusqu'à son site final d'installation, colonnes (2ᵢ) relevées, et b) on fait descendre l'extrémité basse desdites colonnes (2ᵢ) à travers le pont (1) jusqu'au fond marin (3), **caractérisé en ce que** c) on déballaste les moyens de flottaison (10ᵢ; 18ᵢ) de manière que ceux-ci transmettent au pont (1) la poussée d'Archimède qu'ils subissent jusqu'à ce que cette poussée amène le pont (1) à ladite hauteur (H) prédéterminée au-dessus de la surface (4) de l'eau et d) on bloque le pont (1) sur ses colonnes (2ᵢ) de support à ladite hauteur (H) prédéterminée.

16. Procédé conforme à la revendication 15, **caractérisé en ce que**, après le blocage du pont (1), on coule les moyens de flottaison par ballastage (figures 6, 8).

17. Procédé conforme à la revendication 15, **caractérisé en ce que**, après le blocage du pont (1), on évacue les moyens (18ᵢ) de flottaison (figure 9).

## Claims

1. A self-lifting offshore platform of the type which includes a) a buoyant hull-deck (1) supporting plant (5, 6, 7), b) at least three columns (2ᵢ) mobile vertically through the deck (1) and resting on the seabed (3) to support the deck (1) above the surface (4) of the water, c) flotation means (10ᵢ, 18ᵢ) disposed to transmit to said hull-deck (1) the Archimedian thrust that is applied to them, so as to raise said hull-deck (1) vertically from a floating position to a predetermined height above the surface (4) of the water, and d) means for locking the vertical position of the deck (1) when it is placed at said predetermined height by said flotation means, which platform is **characterized in that** the buoyancy of said hull-deck (1) is such that it enables said platform to float with the columns (2ᵢ) raised.

2. A platform according to claim 1, **characterized in that** each of said columns (2ᵢ) comprises a first member (10ᵢ) and a second member (11ᵢ) sliding telescopically one within the other and respectively fastened to the deck (1) and to the seabed (3).

3. A platform according to claim 2, **characterized in that** the flotation means comprise a plurality of floats (10ᵢ) each mobile in the second member (11ᵢ) of a telescopic column.

4. A platform according to claim 3, **characterized in that** said floats (10ᵢ) are each fastened to the first member of said column.

5. A platform according to claim 1, **characterized in that** said flotation means comprise a plurality of floats (10ᵢ) each sliding vertically on one of the columns (2ᵢ) for supporting the deck, said floats (10ᵢ) being adapted to be detached from said deck (1) after installation thereof (figures 6, 8).

6. A platform according to claim 5, **characterized in that** said floats (10ᵢ) are of toroidal shape and one of said columns (2ᵢ) passes through each of them (figure 8).

7. A platform according to claim 1, **characterized in that** said flotation means comprise at least one float (18ᵢ) sliding vertically on a barge (19) for temporarily supporting the deck (figure 9).

8. A platform according to any of claims 1 to 7, **characterized in that** said flotation means (10ᵢ; 18ᵢ) are equipped with ballasting/deballasting means.

9. A platform according to claim 2, **characterized in that** said telescopic columns (2ᵢ) incorporate stopping means (17ᵢ) for stopping their deployment.

10. A platform according to claim 2, **characterized in that** the portion (10'ᵢ) of the first member (10ᵢ) of a telescopic column (2ᵢ) that emerges above the surface of the water has a smaller cross section than the second member (11ᵢ) (figures 5, 6).

11. A platform according to any of claims 1 to 10, **characterized in that** at least a portion of said columns (2ᵢ) takes the form of a metal truss structure.

12. A platform according to any of claims 1 to 11, **characterized in that** it includes a base (20; 21) for fastening the columns together at the seabed (3).

13. A platform according to claim 12, **characterized in that** it includes a ballasting and/or product storage compartment formed in said base (21).

14. Application of the platform according to any of claims 1 to 13 to offshore oil field exploration or operation.

15. A method of installing a platform according to any of claims 1 to 13, wherein:
a) thanks to the buoyancy of the deck, the floating platform is towed to a final installation site with the columns (2ᵢ) raised, and b) the bottom end of said columns (2ᵢ) is lowered through the deck (1) as far as the seabed (3), which method is **characterized in that**: c) the flotation means (10ᵢ; 18ᵢ) are deballasted so that they transmit to the deck (1) the Archimedian upthrust acting on them until that upthrust raises the deck (1) to said predetermined height (H) above the surface (4) of the water, and d) the deck (1) is locked to the support columns (2ᵢ) at said predetermined height (H).

16. A method according to claim 15, **characterized in that**, after locking the deck (1), the flotation means are sunk by ballasting them (figures 6, 8).

17. A method according to claim 15, **characterized in that**, after locking the deck (1), the flotation means (18ᵢ) are taken away (figure 9).

## Patentansprüche

1. Selbstaufrichtende Meeresplattform, die folgendes umfasst:
a) einen schwimmfähigen Ponton (1), der Einrichtungen (5, 6, 7) trägt, b) mindestens drei Säulen (2₁), die vertikal durch den Ponton (1) beweglich sind und auf dem Meeresboden (3) stehen, um den Ponton (1) über der Wasseroberfläche (4) zu halten, c) Schwimmmittel (10₁, 18₁), die angeordnet sind, um auf den Ponton (1) den hydrostatischen Auftrieb zu übertragen, der auf sie einwirkt, so dass der Ponton (1) durch vertikale Bewegung von einer Schwimmstellung bis in eine bestimmte Höhe über der Wasseroberfläche (4) gehoben wird, und d) Mittel zum Blockieren der vertikalen Stellung des Pontons (1), wenn er durch die Schwimmmittel in die bestimmte Höhe gebracht wurde, **dadurch gekennzeichnet, dass** die Schwimmfähigkeit des Pontons (1) so beschaffen ist, dass sie das Einschwimmen der Plattform bei angehobenen Säulen (2₁) gestattet.

2. Plattform nach Anspruch 1, **dadurch gekennzeichnet, dass** die Säulen (2₁) jeweils aus einem ersten Element (10₁) und aus einem zweiten Element (11₁) bestehen, die teleskopisch ineinander gleiten und mit dem Ponton (1) bzw. mit dem Meeresboden (3) fest verbunden sind.

3. Plattform nach Anspruch 2, **dadurch gekennzeichnet, dass** die Schwimmmittel aus einer Vielzahl von Schwimmern (10₁) bestehen, die jeweils in dem zweiten Element (11₁) einer teleskopischen Säule beweglich sind.

4. Plattform nach Anspruch 3, **dadurch gekennzeichnet, dass** die Schwimmer (10₁) jeweils mit dem ersten Element der Säule fest verbunden sind.

5. Plattform nach Anspruch 1, **dadurch gekennzeichnet, dass** die Schwimmmittel aus einer Vielzahl von Schwimmern (10₁) bestehen, die jeweils auf einer der Tragsäulen (2₁) des Pontons vertikal verschiebbar montiert sind, wobei die Schwimmer (10₁) nach der Installierung des Pontons (1) von diesem getrennt werden können (Fig. 6, 8).

6. Plattform nach Anspruch 5, **dadurch gekennzeichnet, dass** die Schwimmer (10₁) von torischer Form sind und jeweils von einer der Säulen (2₁) durchsetzt werden (Fig. 8).

7. Plattform nach Anspruch 1, **dadurch gekennzeichnet, dass** die Schwimmmittel aus mindestens einem Schwimmer (18₁) bestehen, der auf einer Barge (19) zum vorübergehenden Tragen des Pontons vertikal verschiebbar montiert ist (Fig. 9).

8. Plattform nach einem der Ansprüche 1 bis 7, **dadurch gekennzeichnet, dass** die Schwimmmittel (10₁; 18₁) mit Mitteln zur Ballastaufnahme/Ballastabgabe ausgerüstet sind.

9. Plattform nach Anspruch 2, **dadurch gekennzeichnet, dass** in die teleskopischen Säulen (2₁) Mittel (17₁) zum Stoppen ihres Ausfahrens integriert sind.

10. Plattform nach Anspruch 2, **dadurch gekennzeichnet, dass** das erste Element (10₁) einer teleskopischen Säule (2₁) in dem Teil (10'₁), der über der Wasseroberfläche auftaucht, einen kleineren Querschnitt als das zweite Element (11₁) aufweist (Fig. 5, 6).

11. Plattform nach einem der Ansprüche 1 bis 10, **dadurch gekennzeichnet, dass** mindestens ein Teil der Säulen (2₁) die Form eines Metallfachwerks hat.

12. Plattform nach einem der Ansprüche 1 bis 11, **dadurch gekennzeichnet, dass** sie einen Sockel (20; 21) aufweist, der die Säulen auf Höhe des Meeresbodens (3) fest verbindet.

13. Plattform nach Anspruch 12, **dadurch gekennzeichnet, dass** sie eine Ballastund/oder Produktlagerkammer aufweist, die in dem Sockel (21) vorgesehen ist.

14. Verwendung der Plattform nach einem der Ansprüche 1 bis 13 für die Erforschung oder den Abbau eines unterseeischen Erdölfeldes.

15. Verfahren zur Installierung einer Plattform nach einem der Ansprüche 1 bis 13, bei welchem man a) die Plattform dank der Schwimmfähigkeit des Pontons schwimmend bis zu ihrem endgültigen Installationsstandort schleppt, wobei die Säulen (2₁) angehoben sind, und b) das untere Ende der Säulen (2₁) durch den Ponton (1) hindurch bis zum Meeresboden (3) absenkt, **dadurch gekennzeichnet, dass** man c) die Schwimmmittel (10₁; 18₁) vom Ballast befreit, so dass sie den auf sie einwirkenden hydrostatischen Auftrieb auf den Ponton (1) übertragen, bis dieser Auftrieb den Ponton (1) in die bestimmte Höhe (H) über der Wasseroberfläche (4) bringt, und d) den Ponton (1) auf seinen Tragsäulen (2₁) in dieser bestimmten Höhe (H) blockiert.

16. Verfahren nach Anspruch 15, **dadurch gekennzeichnet, dass** man nach der Blockierung des Pontons (1) die Schwimmmittel durch Beballastung versenkt (Fig. 6, 8).

17. Verfahren nach Anspruch 15, **dadurch gekennzeichnet, dass** man nach der Blockierung des Pontons (1) die Schwimmmittel (18₁) abführt (Fig. 9).
